# EUROPÄISCHE PATENTANMELDUNG

(11) **EP 0 826 443 A2**
(43) Veröffentlichungstag der Anmeldung: **04.03.1998**
(21) Anmeldenummer: 97115087.5
(22) Anmeldetag: 01.09.1997
(51) Int. Cl.: B21J 15/12, B21J 15/28

(54) **Vorrichtung zum Steuern einer Hubbewegung einer Nietmaschine**

(30) Priorität: 30.08.1996 DE 19635184
(71) Anmelder: BALTEC MASCHINENBAU AG, CH-8330 Pfäffikon (CH)
(72) Erfinder: Zemp, Thomas, 8302 Kloten (CH)
(74) Vertreter: Weiss, Peter, Dr. rer. nat.

(57) **Zusammenfassung**

Bei einer Vorrichtung zum Steuern einer Hubbewegung einer Nietmaschine mit einem Nietkopf (1) und einem Nietstempel (2) zum Herstellen einer Nietung mit einer Schliesskopfhöhe (h) soll dem Nietstempel (2) eine Einrichtung (E) zum Umschalten der Hubbewegung des Nietkopfes (1) nach Erreichen der vorbestimmten Schliesskopfhöhe (h) zugeordnet sein.

## Beschreibung

Die Erfindung betrifft eine Vorrichtung zum Steuern einer Hubbewegung einer Nietmaschine mit einem Nietkopf und einem Nietstempel zum Herstellen einer Nietung mit einer Schliesskopfhöhe.

Unter einem Niet wird ein Bolzen aus einem leicht verformbaren Material zum unlösbaren form- und teilweise auch kraftschlüssigen Verbinden von Bauteilen verstanden. Er besteht aus einem Setzkopf unterschiedlicher Form und einem massiven, hohlen oder angebohrten Nietschaft. Zum Nieten wird der Nietschaft durch die gestanzten oder gebohrten und entgrateten Nietlöcher gesteckt und je nach Art und Zugänglichkeit des Niets umgeformt. Ein Vollniet wird am bereits vorhandenen Setzkopf mit einem Gegenhalter festgehalten und das freie Ende des Schaftes durch Druck- oder Schlagwirkung direkt oder mit Hilfe eines Kopfstempels (Döpper) indirekt zu einem Schliesskopf verformt. Eine entsprechende Vorrichtung ist beispielsweise aus der DE-PS 28 48 917 bekannt.

Enge Toleranzen von funktionellen Anforderungen an Nietverbindungen verlangen eine immer genauere Einhaltung aller Eingangsgrössen von Komponenten und Einstellwerten der Nietmaschinen. Zunehmen wird auch Prozess-Sicherheit, Prozessüberwachung oder "dokumentierte" Prozess-Sicherheit verlangt. Dies kann geschehen durch:
- Feststellen der Abweichung verschiedener Eingangsgrössen, wie Dimension des Niets, Materialfestigkeit, Maschinenparameter und Anzeige mit Meldegerät
- Unterbrechen des Bearbeitungsprozesses bei festgestellter Abweichung (Maschine unterbricht Bearbeitungsprozess, Bediener muss Fehler quittieren, um weiterzufahren)
- automatische Korrektur der Abweichungen oder Kompensation der Abweichungen durch entsprechend veränderte Prozesswerte der Nietmaschine (Niethub, Nietzeit, Nietkraft, Umformweg)
- Kombination dieser Möglichkeiten, z.B. Kompensation und Registratur diverser Kennwerte, Abschalten der Anlage bei Überschreiten von gesetzten Grenzwerten.

Besondere Schwierigkeiten stellt die Forderung dar, bei der Durchführung einer Vielzahl von aufeinanderfolgenden Nietungen immer eine möglichst gleichbleibende Schliesskopfhöhe (Toleranz kleiner O,1 mm) einzuhalten, und zwar unabhängig von der relativen Höhe des zu vernietenden Bauteils.

Der vorliegenden Erfindung liegt die Aufgabe zugrunde, eine Vorrichtung der oben genannten Art zu entwickeln, mit der eine gleichbleibende Schliesskopfhöhe innerhalb eines vorbestimmten geringen Toleranzspielraumes eingehalten wird.

Zur Lösung dieser Aufgabe führt, dass dem Nietstempel eine Einrichtung zum Umschalten der Hubbewegung des Nietkopfes nach Erreichen der vorbestimmten Schliesskopfhöhe zugeordnet ist.

Bei der erfindungsgemassen Einrichtung handelt es sich um ein sogenanntes Niethub-Endschalter-Gerät, bei dem sich die Ermittlung und Einstellung von Nietzeit und Nietspindelhub der Nietmaschine erübrigt. Bei gegebenem Luftdruck (Nietspindelkraft) und geforderter Schliesskopfhöhe wird automatisch immer mit der kürzestmöglichen Nietzeit gearbeitet.

Innerhalb von Teilefamilien mit unterschiedlichen Höhen jedoch mit gleicher Nietverbindung (gleichartig und gleichdimensioniert) sind keine Umstellungen an der Nietmaschine erforderlich.

Bevorzugt weist die Einrichtung einen Tastarm auf, der mit zumindest einer Referenzspitze zum Aufsetzen auf einer Referenzoberfläche versehen ist. Diese Referenzspitze soll in einem vertikalen Abstand von einem Druckpunkt des Nietstempels angeordnet sein, der grösser als die Schliesskopfhöhe ist. Durch den Tastarm werden auch die zu nietenden Werkstücke niedergehalten.

Dieses Übermass des Abstandes zwischen Referenzspitze und Druckpunkt entspricht nun wiederum einem Abstand, der zwischen einem Schaltstift und einem Kontaktstift eingehalten wird. Dabei ist der Schaltstift dem Tastarm zugeordnet. Tastarm und Schaltstift sind zusammen vertikal bewegbar, beispielsweise an einem Hubschlitten festgelegt, der in entsprechenden Führungen vertikal geführt ist. Hierbei kann es sich um Kugellager-Rollen-od.dgl.-führungen handeln. Die Führungen selbst sind von untergeordneter Bedeutung, weshalb vom vorliegenden Erfindungsgedanken alle möglichen Führungen umfasst sein sollen.

Dieser bewegbare Tastarm, der mit seiner Referenzspitze beim Aufsetzen auf einer Referenzebene, bevorzugt auf einer Werkstückoberfläche, sich vertikal bewegt, kann folgende Fehlereinflüsse automatisch kompensieren:
- Toleranz der Werkstückhöhe
   Während bisher bei Nietung auf Anschlag (in 99 % aller Fälle wird diese Einstellung angewendet) die Höhentoleranz des Werkstückes gleich wie die Verstellung eines Hubanschlags um diesen Wert wirkt, spielt eine Werkstückhöhe oder auch Unterschiede in der Werkstückhöhe keinerlei Rolle.
- Toleranz des Nietschaftüberstandes
   Ein grösserer Nietschaftüberstand bewirkte bisher ein grösseres Schliesskopfvolumen, was wiederum ein Ansteigen der Umformkraft und somit der Nietzeit nach sich zog. Bei knapp eingestellter Nietzeit verhinderte ein zu grosser Nietschaftüberstand die fertige Ausbildung eines Schliesskopfes. Gemäss der vorliegenden Erfindung spielt die Nietzeit überhaupt keine Rolle, so dass es immer zu einer vollendeten Nietung kommt.
- Toleranz in physikalischen Werkstoffeigenschaften, z.B.
   Härte und Zähigkeit, was sich in unterschiedlichem Umformwiderstand äussert. Gleiche Auswirkung wie bei Toleranz des Nietschaftüberstandes.
- Toleranz des Luftdruckes und der inneren Reibung der Nietmaschine.
   Bisher musste die Nietzeit mit Sicherheitszugabe eingestellt werden, da sonst bei niedrigem Druck der Schliesskopf nicht fertig ausgebildet wurde. Im umgekehrten Fall wurde zu lange auf Anschlag ausgenietet, was wiederum negative Auswirkungen haben konnte. Da im vorliegenden Fall die Nietzeit keine Rolle spielt, wird immer der Schliesskopf fertig ausgebildet, dann aber kommt es sofort zum Umschalten der Hubbewegung.
- Toleranz der Nietspindelgeschwindigkeit (Stellung des Drosselventils)
   Gleiche Auswirkung wie bei Toleranz des Luftdruckes.
- Durchfederung des Systems Maschine/Werkstück während Einwirkung der Nietkraft.
   Die Durchfederung ist proportional zum auftretenden Umformwiderstand. Da viele Faktoren den Umformwiderstand verändern, ist diese Fehlerquelle gross. Der Veränderung der Durchfederung mussten Hubeinstellung und Nietzeit dauernd angepasst werden. Extrem problematisch war dies vor allem dann, wenn innerhalb eines Werkstückes mehrere Nietpositionen vorkamen, und die Nietstellen nicht direkt abgestützt werden konnten. Das Werkstück weist dann je nach Nietposition unterschiedliche Federaten auf. Da nach der vorliegenden Erfindung weder Nietzeit noch Nietspindelhub eine Rolle spielen, tritt dieses Problem in den Hintergrund.

Damit das oben genannte Übermass des Abstandes zwischen Referenzspitze und Druckpunkt eingestellt werden kann, sollte entweder der Schaltstift gegenüber dem Kontaktstift oder der Kontaktstift gegenüber dem Schaltstift ebenfalls vertikal bewegbar angeordnet sein. Im vorliegenden Ausführungsbeispiel wird der Kontaktstift gegenüber dem Schaltstift bewegbar angeordnet. Hierzu kann beispielsweise der Kontaktstift oder ein Schlitten, an dem der Kontaktstift angeordnet ist, in den gleichen, dann aber verlängerten Führungen angeordnet sein, wie der Schaltstift bzw. der Hubschlitten für den Tastarm.

Die vertikale Lageveränderung des Kontaktstiftes wird durch einen Justierstab mit einem Spindelgewinde ermöglicht, wobei dem Justierstab ein Drehknauf mit einer entsprechenden Skalierung zugeordnet ist. Wird an dem Drehknauf gedreht, wandert der Schlitten entlang dem Justierstab nach oben oder nach unten.

Das erfindungsgemässe Niethub-Endschalter-Gerät wirkt dynamisch messend und kompensiert Maschinen- und Werkstückfehler während des Nietvorganges. Umformgrad und Formänderungsbeanspruchung des Nietwerkstoffes bleiben unter allen Bedingungen konstant und somit auch die Eigenschaften der Nietverbindung.

In Kombination mit dem aktiven Teil der Prozess-Sicherheit (Niethub-Endschalter-Gerät) sind für die Prozess-Kontrolle und Auswertung (reaktiver Teil der Prozess-Sicherheit) pneumatische Logik-Glieder mit Grenz-Druckschalter einsetzbar.

Aus den entstehenden Eingangssignalen (Niethub, Druck bei oberem und unterem Grenzwert) können folgende Aussagen für die Prozesskontrolle interpretiert werden:
- Nietung o.k., d.h., alle Grenzwerte sind innerhalb der eingestellten Fenstergrössen.
- Nietung fehlerhaft, da unterer Grenzwert nicht erreicht wurde:
   - Kein Niet da
   - Niet zu klein (Überstand, Durchmesser, Volumen)
   - Nietmaterial zu weich
- Nietung fehlerhaft, da obere Grenzwerte überschritten wurde:
   - Fügeteil liegt nicht richtig auf
   - Niet zu gross (Überstand, Durchmesser, Volumen)
   - Nietmaterial zu hart

Die Auswertungssignale können für beliebige Steueraktionen weiterverarbeitet werden:
- Aufzeichnung, Speicherung, Protokoll
- Anzeige mit Signallampe
- Anhalten des Prozesses
- Aussortieren, Gut/Ausschuss

Mit der erfindungsgemässen Vorrichtung kann im übrigen jede, auch bisher sich schon auf dem Markt befindliche Nietmaschine nachgerüstet werden. Ferner ist die Nietlage im Raum gleichgültig, da die erfindungsgemässe Einrichtung immer mit dem Nietkopf folgt, egal ob sich dieser vertikal von oben nach unten, unten nach oben oder horizontal bewegt.

Weitere Vorteile, Merkmale und Einzelheiten der Erfindung ergeben sich aus der nachfolgenden Beschreibung bevorzugter Ausführungbeispiele sowie anhand der Zeichnung; diese zeigt in ihrer einzigen Figur eine teilweise schematisch dargestellte Seitenansicht einer erfindungsgemässen Vorrichtung zum Steuern einer Hubbewegung einer Nietmaschine.

Von einer Nietmaschine ist im vorliegenden Ausführungsbeispiel ein Nietkopf 1 angedeutet, aus dem ein Nietstempel 2 herausragt. Dieser Nietstempel 2 ist im Verhältnis zu einer Nietachse 3 schräg gestellt, da beispielsweise in den heute üblichen Radial-Nietmaschinen die Nietstempel 2 räumlich schwingen, um die Nietung zu verbessern. Selbstverständlich könnte dieser Nietstempel auch in der Nietachse 3 verlaufen.

Dem Nietkopf 1 ist eine erfindungsgemässe Einrichtung E zum Umschalten der Hubbewegung des Nietkopfes 1 in Richtung y zugeordnet, wobei diese Einrichtung E über ein Verbindungselement 4 mit dem Nietkopf 1 verbunden ist. Diese Einrichtung E weist eine Tragplatte 5 auf, an der ein Tastarm 6 angeordnet ist. Dieser Tastarm 6 ist gegenüber der Tragplatte 5 in Richtung des Doppelpfeiles 7 bewegbar angeordnet, wobei ein entsprechender Hubschlitten 8 in nicht näher dargestellten, jedoch handelsüblichen Vertikalführungen entlang der Tragplatte 5 bewegbar ist.

Von dem Hubschlitten 8 kragt der Tastarm 6 etwa horizontal ab, wobei er endwärtig eine konische Öffnung 9 aufweist, welche zumindest teilweise den Nietstempel 2 umfängt. Randwärtig besitzt diese Öffnung 9 zumindest eine Referenzspitze 10. Der Tastarm 6 ist über beliebige Befestigungsmittel mit dem Hubschlitten 8 verbunden.

Vom Hubschlitten 8 ragt ein Schaltstift 11 auf, der ebenfalls zusammen mit dem Hubschlitten 8 vertikal in Richtung des Doppelpfeiles 7 bewegbar ist. Bei seiner Bewegung trifft der Schaltstift 11 auf einen Kontaktstift 12, der wiederum aus einem weiteren ebenfalls vertikal in Richtung des Doppelpfeiles 7 vestellbaren Schlitten 13 herausragt. Auch dieser Schlitten 13 wird bevorzugt in nicht näher gezeigten vertikale Führungen geführt, wobei diese Führungen die Fortsetzung der Führungen für den Hubschlitten 8 sein können. Die Führung ist im vorliegenden Ausführungsbeispiel nur schematisch mit der Bezugszahl 14 gekennzeichnet.

Der Schlitten 13 ist weiterhin einem Spindelgewinde 15 eines Justierstabes 16 aufgesetzt und bei Drehung des Justierstabes 16 vertikal verstellbar. Der Justierstab 16 dreht in einer Halteplatte 17, die mit der Tragplatte 5 verbunden ist. Eine Drehung erfolgt über einen Drehknauf 18, der auch eine Skalierung 19 besitzt, über die ein Abstand x zwischen dem Kontaktstift 12 und dem Schaltstift 11 eingestellt werden kann. Dieser Wert x entspricht dem Abstand eines Druckpunktes 20 der Stirnfläche 21 von der Referenzspitze 10 des Tastarmes 6 abzüglich einer gewünschten Schliesskopfhöhe h eines Schliesskopfes 22 eines Niets 23, mit dem im vorliegenden Ausführungsbeispiel zwei plattenförmige Werkstücke 24 und 25 miteinander verbunden werden. Im vorliegenden Ausführungsbeispiel sind die Werkstücke 24 und 25 der Übersichtlichkeit halber relativ weit von dem Tastarm 6 angeordnet, in der Praxis wird sich der Tastarm 6 relativ nahe oberhalb der Werkstücke 24 und 25 befinden.

Die Funktionsweise der vorliegenden Erfindung ist folgende:

Nach Montage der Einrichtung E an dem Nietkopf 1 wird der Hubschlitten 8 mit dem Tastarm 6 beispielsweise von Hand bis zu dem leicht fühlbaren Kontaktstift 12 vertikal nach oben verschoben. Bei eingeschalteter Steuerung ist bei Berührung des Kontaktstiftes 12 ein leichtes Schalterklicken beispielsweise eines My-Com-Schaltverstärkers zu hören. Am skalierten Drehknauf 18 ist der fühlbare Anschlag so weit nach oben oder unten zu verstellen, bis der vom Auge geschätzte Abstand zwischen Druckpunkt 20 und Referenzspitze 10 des Tastarmes 6, welcher der Höhe h des Schliesskopfes 22 entspricht, erreicht wird. Nunmehr erfolgt die Auslösung des Nietvorganges.

Nach der ersten Vernietung ist die Schliesskopfhöhe h zu messen und die Differenz zum angestrebten Sollmass am Drehknauf 18 nachzustellen. Die Skalierung beträgt bevorzugt 0,05 mm pro Teilstrich, so dass die Einstellung in sehr kleinen Schritten erfolgen kann.

Die einmal gewählte Einstellung bleibt für die gleichbleibende Schliesskopfhöhe h erhalten, bis eine Änderung gewünscht wird.

| **Positionszahlenliste** | | | | | |
|---|---|---|---|---|---|
| 1 | Nietkopf | 34 | | 67 | |
| 2 | Nietstempel | 35 | | 68 | |
| 3 | Nietachse | 36 | | 69 | |
| 4 | Verbindungselement | 37 | | 70 | |
| 5 | Tragplatte | 38 | | 71 | |
| 6 | Tastarm | 39 | | 72 | |
| 7 | Doppelpfeil | 40 | | 73 | |
| 8 | Hubschlitten | 41 | | 74 | |
| 9 | Öffnung | 42 | | 75 | |
| 10 | Referenzspitze | 43 | | 76 | |
| 11 | Schaltstift | 44 | | 77 | |
| 12 | Kontaktstift | 45 | | 78 | |
| 13 | Schlitten | 46 | | 79 | |
| 14 | Führung | 47 | | | |
| 15 | Spindelgewinde | 48 | | | |
| 16 | Justierstab | 49 | | | |
| 17 | Halteplatte | 50 | | E | Einrichtung |
| 18 | Drehknauf | 51 | | | |
| 19 | Skalierung | 52 | | | |
| 20 | Druckpunkt | 53 | | h | Schließkopfhöhe |
| 21 | Stirnfläche | 54 | | | |
| 22 | Schließkopf | 55 | | | |
| 23 | Niet | 56 | | | |
| 24 | Werkstück | 57 | | | |
| 25 | " | 58 | | | |
| 26 | | 59 | | | |
| 27 | | 60 | | x | Abstand |
| 28 | | 61 | | y | Hubbewegung |
| 29 | | 62 | | | |
| 30 | | 63 | | | |
| 31 | | 64 | | | |
| 32 | | 65 | | | |
| 33 | | 66 | | | |

## Patentansprüche

1. Vorrichtung zum Steuern einer Hubbewegung einer Nietmaschine mit einem Nietkopf (1) und einem Nietstempel (2) zum Herstellen einer Nietung mit einer Schliesskopfhöhe (h),
dadurch gekennzeichnet,
dass dem Nietstempel (2) eine Einrichtung (E) zum Umschalten der Hubbewegung des Nietkopfes (1) nach Erreichen der vorbestimmten Schliesskopfhöhe (h) zugeordnet ist.

2. Vorrichtung nach Anspruch 1, dadurch gekennzeichnet, dass die Einrichtung (E) einen Tastarm (6) aufweist, der mit zumindest einer Referenzspitze (10) zum Aufsetzen auf einer Referenzoberfläche versehen ist.

3. Vorrichtung nach Anspruch 2, dadurch gekennzeichnet, dass die Referenzspitze (10) in einem vertikalen Abstand von einem Druckpunkt (20) des Nietstempels (2) angeordnet ist, der grösser als die Schliesskopfhöhe (h) ist.

4. Vorrichtung nach Anspruch 3, dadurch gekennzeichnet, dass das Übermass (x₁) des Abstandes zwischen Referenzspitze (10) und Druckpunkt (20) einem Abstand (x) entspricht, der zwischen einem Schaltstift (11) und einem Kontakstift (12) eingehalten ist.

5. Vorrichtung nach Anspruch 4, dadurch gekennzeichnet, dass der Schaltstift (11) dem Tastarm (6) zugeordnet ist.

6. Vorrichtung nach Anspruch 5, dadurch gekennzeichnet, dass Tastarm (6) und Schaltstift (11) an einem Hubschlitten (8) festliegen, der vertikal bewegbar in Führungen (14) angeordnet ist.

7. Vorrichtung nach einem der Ansprüche 4 - 6, dadurch gekennzeichnet, dass der Kontaktstift (12) ebenfalls vertikal bewegbar angeordnet ist.

8. Vorrichtung nach Anspruch 7, dadurch gekennzeichnet, dass der Kontaktstift (12) ebenfalls in den Führungen (14) angeordnet ist.

9. Vorrichtung nach Anspruch 7 oder 8, dadurch gekennzeichnet, dass der Kontaktstift (12) an einem Schlitten (13) angeordnet und dieser mit einem Spindelgewinde (15) eines Justierstabes (16) verbunden ist.

10. Vorrichtung nach Anspruch 9, dadurch gekennzeichnet, dass dem Justierstab (16) ein Drehknauf (18) mit einer Skalierung (19) zugeordnet ist.

11. Vorrichtung nach wenigstens einem der Ansprüche 2 - 10, dadurch gekennzeichnet, dass der Tastarm (6) den Nietstempel (2) mit einer Öffnung (9) umfängt.

12. Vorrichtung nach wenigstens einem der Ansprüche 1 bis 11, dadurch gekennzeichnet, dass der Tastarm (6) eine Niederhalterfunktion für zu nietende Werkstücke erfüllt.
